# EUROPÄISCHE PATENTSCHRIFT

(11) **EP 2 510 235 B1**
(45) Veröffentlichungstag und Bekanntmachung des Hinweises auf die Patenterteilung: **07.08.2013**
(21) Anmeldenummer: 10767994.6
(22) Anmeldetag: 07.10.2010
(51) Int. Cl.: F04B 23/10, F02M 39/00, F04C 2/02

(54) **PUMPENANORDNUNG**
PUMP ARRANGEMENT
DISPOSITIF DE POMPAGE

(30) Priorität: 07.12.2009 DE 102009047576
(43) Veröffentlichungstag der Anmeldung: 17.10.2012
(73) Patentinhaber: Robert Bosch GmbH, 70442 Stuttgart (DE)
(72) Erfinder: GENTE, Arnold, 70469 Stuttgart (DE); GREINER, Matthias, 71272 Renningen (DE)
(86) Internationale Anmeldenummer: PCT/EP2010/064972
(87) Internationale Veröffentlichungsnummer: WO 2011/069708

(56) Entgegenhaltungen:
- EP-A1- 1 803 939
- DE-A1- 19 736 160
- US-A- 5 542 832
- US-A1- 2006 140 805

## Beschreibung

### Stand der Technik

Die Erfindung betrifft eine Pumpenanordnung, insbesondere eine Pumpenanordnung mit einer Hochdruckpumpe und einer Außenzahnradpumpe. Speziell betrifft die Erfindung das Gebiet der Brennstoffeinspritzanlagen von luftverdichtenden, selbstzündenden Brennkraftmaschinen.

Aus der DE 197 36 160 A1 ist eine Pumpenanordnung zur Kraftstoffhochdruckversorgung bei Einspritzsystemen von Brennkraftmaschinen bekannt. Die bekannte Pumpenanordnung weist ein Pumpengehäuse für eine Radialkolbenpumpe, ein Gehäuseteil für eine Zahnradpumpe sowie eine Abschlussplatte auf. Dabei ist eine Kreuzscheibenkupplung vorgesehen, die eine Antriebswelle der Radialkolbenpumpe mit einer Welle der Zahnradpumpe antriebsverbindet.

Die aus der DE 197 36 160 A1 bekannte Pumpenanordnung hat den Nachteil, dass ein abrasiver Verschleiß in der Kupplung auftritt. Auch bei einer denkbaren Verbesserung der Reibpartner, insbesondere des Antriebswellenmaterials oder des Kupplungsmaterials, kommt es an anderen Stellen, insbesondere an der Zahnradlagerung der Zahnradpumpe, zu hohen Belastungen.

Aus der EP 1 803 939 A1 sind ein Gleitelement und eine Fluidmaschine bekannt. Hierbei ist ein Gleitmittelelement an der Kupplung vorgesehen. Aus der US 200610140805 A1 ist eine elektrische Ölpumpe bekannt. Hierbei wird ein Verschleiß der Kupplung durch eine Schmierung verringert. Aus der US 5,542,832 ist ein Fluidkompressor mit einer Oldam-Kupplung bekannt. Hierbei ist ein Oldam-Ring der Oldam-Kupplung aus keramischem Material hergestellt. Um einen übermäßigen Verschleiß des Oldam-Ringes zu verhindern, wird eine Kontaktbelastung verringert.

### Offenbarung der Erfindung

Die erfindungsgemäße Pumpenanordnung mit den Merkmalen des Anspruchs 1 hat den Vorteil, dass ein Axialausgleich der Kupplung zwischen der Hochdruckpumpenwelle und der Zahnradpumpenwelle beziehungsweise dem Zahnrad über die Lebensdauer gewährleistet werden kann.

Durch die in den Unteransprüchen aufgeführten Maßnahmen sind vorteilhafte Weiterbildungen der im Anspruch 1 angegebenen Pumpenanordnung möglich.

Speziell bei Hochdruckpumpen für Common-Rail-Anwendungen ist es vorteilhaft, dass die Zahnradpumpe über die Kupplung von der Hochdruckpumpenwelle angetrieben wird. Die Hochdruckpumpenwelle dient hierbei als Antriebswelle. Bei der Übertragung des Antriebsmoments von der Hochdruckpumpenwelle auf die Zahnradpumpenwelle entsteht durch Relativbewegungen von der Kupplung zur Antriebswelle ein abrasiver Verschleiß. Dieser Verschleiß wird durch schlecht schmierende Brennstoffe verstärkt und kann daher zum Ausfall der Pumpenanordnung führen. Dies ist speziell bei der Ausgestaltung einer herkömmlichen Kupplung aus Hartmetall der Fall, da sich diese stark in die Hochdruckpumpenwelle einarbeitet, so dass die erforderliche axiale Beweglichkeit der Kupplung zum Spielausgleich nicht mehr gegeben ist und es somit zum Bruch der Kupplung oder eines Bauteils der Schnittstelle zwischen der Hochdruckpumpe und der Zahnradpumpe kommen kann. Speziell bei hohen Drehzahlen und schlecht schmierenden Brennstoffen ist solch ein abrasiver Verschleiß so groß, dass eine herkömmliche Kupplung zu stark in die Antriebswelle einläuft und die Gefahr eines Bruches der Kupplung besteht. Durch Verbesserung der Reibpartner, insbesondere des Antriebswellenmaterials oder des Kupplungsmaterials und der damit erfolgenden Verminderung des abrasiven Verschleißes wird die Belastung einer Zahnradlagerung der Zahnradpumpe zu groß, so dass sich beispielsweise ein Lagerpin des Primärzahnrades der Zahnradpumpe zu stark verbiegt. Hierbei kann es zum Einlaufen der Zahnräder in ein Gehäuseteil der Zahnradpumpe kommen. Somit wird bei Verringerung des abrasiven Verschleißes die Problematik an eine andere Stelle der Konstruktion der Pumpenanordnung verschoben.

Durch die Opferfläche der Kupplung wird weiterhin ein abrasiver Verschleiß ermöglicht. Somit wird zum einen ein Einlaufen der Hochdruckpumpenwelle in die Kupplung verhindert und zum anderen eine erhöhte Belastung an anderen Stellen der Pumpenanordnung, insbesondere an der Zahnradlagerung, verhindert.

Vorteilhaft ist es deshalb, dass die Kupplung ein axiales Spiel zwischen der Hochdruckpumpenwelle und der Zahnradpumpenwelle ermöglicht. Ferner ist es vorteilhaft, dass die Hochdruckpumpenwelle einen Zweiflach aufweist, dass der Zweiflach eine erste Seitenfläche und eine von der ersten Seitenfläche abgewandte zweite Seitenfläche aufweist, dass die erste Seitenfläche eine Opferschicht aufweist und dass die zweite Seitenfläche eine Opferschicht aufweist. Durch die Opferschichten ist hierbei jeweils eine Opferfläche gebildet. Eine Stärke der jeweiligen Opferschicht ist in Bezug auf eine erwartete Lebensdauer der Pumpenanordnung vorgegeben. Somit ist die Opferschicht groß genug, so dass über die Lebensdauer ein vollständiger Verschleiß der Opferfläche nicht vorkommt. Ein Axialausgleich der Kupplung bleibt somit über die Lebensdauer der Pumpenanordnung, insbesondere der Zahnradpumpe, erhalten, da die Kupplung sich am Zweiflach nicht festfressen kann. Hierbei kann die Opferfläche bei einer weitgehenden Beibehaltung der Konstruktion der Pumpenanordnung realisiert werden. Speziell sind die erforderlichen Änderungen an den Bauteilen der Pumpenanordnung gering und auf den Bereich der Kupplung begrenzt. Somit kann mit geringem konstruktiven Aufwand die Lebensdauer der Pumpenanordnung verlängert werden.

In vorteilhafter Weise greift der Zweiflach der Hochdruckpumpenwelle zumindest teilweise in eine Nut der Zahnradpumpenwelle ein. Die Kupplung kann allerdings auch durch einen anders ausgestalteten Antriebsstummel der Hochdruckpumpenwelle, die mit zumindest einer Opferfläche versehen ist, realisiert werden.

Somit wird auch bei hochdrehenden Hochdruckpumpen und bei schlecht schmierenden Brennstoffen, die beispielsweise zur Schmierung im Bereich der Kupplung dienen, ein axiales Spiel im Bereich der Kupplung über die Lebensdauer der Pumpenanordnung gewährleistet.

### Kurze Beschreibung der Zeichnungen

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
Fig. 1 eine Pumpenanordnung in einer schematischen, auszugsweisen, axialen Schnittdarstellung entsprechend einem Ausführungsbeispiel der Erfindung und
Fig. 2 eine Hochdruckpumpenwelle einer Hochdruckpumpe der in Fig. 1 dargestellten Pumpenanordnung in einer auszugsweisen Darstellung.

### Ausführungsformen der Erfindung

Fig. 1 zeigt eine Pumpenanordnung 1 in einer schematischen, auszugsweise, axialen Schnittdarstellung entsprechend einem Ausführungsbeispiel der Erfindung. Die Pumpenanordnung 1 kann insbesondere für Brennstoffeinspritzanlagen von luftverdichtenden, selbstzündenden Brennkraftmaschinen dienen. Ein bevorzugter Einsatz der Pumpenanordnung 1 besteht für eine Brennstoffeinspritzanlage mit einer Brennstoffverteilerleiste, die Dieselbrennstoff unter hohem Druck speichert. Die Pumpenanordnung 1 dient in diesem Fall zum Fördern von Brennstoff zu solch einer Brennstoffverteilerleiste. Die erfindungsgemäße Pumpenanordnung 1 eignet sich jedoch auch für andere Anwendungsfälle.

Die Pumpenanordnung 1 weist eine Hochdruckpumpe 2 und eine Zahnradpumpe 3 auf. Die Hochdruckpumpe 2 weist ein Gehäuse 4 auf. Die Zahnradpumpe 3 weist ein Gehäuseteil 5 auf, das beispielsweise als Deckel 5 ausgestaltet ist. Das Gehäuseteil 5 ist auf geeignete Weise mit dem Gehäuse 4 der Hochdruckpumpe 2 verbunden. Hierbei besteht durch ein Teil 6 des Gehäuses 4 eine Trennung zwischen einem Bereich der Hochdruckpumpe 2 und einem Bereich der Zahnradpumpe 3.

Die Hochdruckpumpe 2 weist eine Hochdruckpumpenwelle 7 auf, die auf geeignete Weise in dem Gehäuse 4 gelagert ist. Außerdem weist die Zahnradpumpe 3 eine Zahnradpumpenwelle 8 auf, die in einer Bohrung 9 des Gehäuseteils 5 gelagert ist. Hierbei ist auf der Zahnradpumpenwelle 8 ein als Antriebszahnrad 10 ausgestaltetes Zahnrad 10 angeordnet und befestigt. Beispielsweise kann das Zahnrad 10 auf die Zahnradpumpenwelle 8 aufgepresst sein. Die Zahnradpumpe 3 weist ein weiteres Zahnrad 11 auf, das mit dem Zahnrad 10 in Wirkverbindung steht. Hierbei kämmen die beiden Zahnräder 10, 11 auf eine Weise, dass eine Pumpenwirkung erzielt ist. Hierbei dient die Hochdruckpumpenwelle 7 als Antriebswelle, die neben Pumpenelementen der Hochdruckpumpe 2 auch die Zahnradpumpenwelle 8 und somit die Zahnradpumpe 3 antreibt. Die Zahnradpumpe 3 dient als Vorförderpumpe für die Hochdruckpumpe 2.

Zwischen der Hochdruckpumpenwelle 7 und der Zahnradpumpenwelle 8 ist eine Kupplung 12 vorgesehen. Die Kupplung 12 umfasst ein Kupplungsteil 13 und ein Kupplungsteil 14. Das Kupplungsteil 14 ist in diesem Ausführungsbeispiel an der Hochdruckpumpenwelle 7 in Form eines Antriebsstummels 14 ausgebildet. Hierbei ist das Kupplungsteil 14 in Form eines Zweiflachs ausgestaltet. Das Kupplungsteil 14 kann allerdings auch mit der Hochdruckpumpenwelle 7 auf geeigneter Weise in Wirkverbindung stehen und insbesondere form- oder stoffschlüssig mit der Hochdruckpumpenwelle 7 verbunden sein. Das Kupplungsteil 13 kann als Teil der Zahnradpumpenwelle 8 ausgestaltet sein. Allerdings kann das Kupplungsteil 13 auch als separates Kupplungsstück 13 ausgestaltet sein, das auf geeignete Weise mit der Zahnradpumpenwelle 8 in Wirkverbindung steht und insbesondere form- oder stoffschlüssig mit der Zahnradpumpenwelle 8 verbunden ist. Das Kupplungsstück 13 kann auch direkt am Zahnrad 10 angeordnet sein, so dass die Zahnradpumpenwelle 8 entfallen kann und durch einen Lagerstummel 8 ersetzt werden kann. Hierbei ist es vorteilhaft, dass das Zahnrad 10 über den Lagerstummel 8 in der Bohrung 9 des Gehäuseteils 5 der Zahnradpumpe 3 gelagert ist und dass das Gehäuseteil 5 der Zahnradpumpe 3 zumindest mittelbar mit dem Gehäuse 4 der Hochdruckpumpe 2 verbunden ist. Das Kupplungsteil 13 weist in diesem Ausführungsbeispiel eine Nut 15 auf, die im montierten Zustand des Kupplungsteils 13 senkrecht zu einer Längsachse 16 der Pumpenanordnung 1 orientiert ist. Die Hochdruckpumpenwelle 7 und die Zahnradpumpenwelle 8 sind an der Längsachse 16 ausgerichtet und rotieren im Betrieb zumindest näherungsweise um die Längsachse 16.

In diesem Ausführungsbeispiel sind an dem Kupplungsteil 14 Opferschichten 17, 18 vorgesehen. Hierbei ist die Opferschicht 17 auf eine erste Seitenfläche 19 des Kupplungsteils 14 aufgebracht. Die Opferschicht 18 ist auf eine zweite Seitenfläche 20 des Kupplungsteils 14 aufgebracht. Hierbei sind die beiden Seitenflächen 19, 20 voneinander abgewandt. Die Opferschichten 17, 18 bedecken die Seitenflächen 19, 20 hierbei jeweils teilweise. Die Opferschicht 17 bildet eine Opferfläche 21. Ferner bildet die Opferschicht 18 eine Opferfläche 22. In diesem Ausführungsbeispiel weist die Kupplung 12 daher die Opferschichten 17, 18 mit den Opferflächen 21, 22 auf.

Die Kupplung 12 ermöglicht ein gewisses axiales Spiel zwischen der Hochdruckpumpenwelle 7 und der Zahnradpumpenwelle 8. Im Betrieb kommt es daher zu Relativbewegungen zwischen den Kupplungsteilen 13, 14 der Kupplung 12. Die Opferschichten 17, 18 sind an den Werkstoff des Kupplungsteils 13 angepasst. Auf Grund der Relativbewegung kommt es zu einem Verschleiß, der zumindest im Wesentlichen die Opferflächen 21, 22 betrifft.

Fig. 2 zeigt die Hochdruckpumpenwelle 7 der Hochdruckpumpe 2 der in Fig. 1 dargestellten Pumpenanordnung 1 in einer auszugsweisen, schematischen Darstellung. Eine Stärke 23 der Opferschicht 17 ist so groß vorgegeben, dass über die Lebensdauer ein vollständiger Verschleiß der Opferfläche 21 nicht vorkommt. Entsprechend ist eine Stärke 24 der Opferschicht 18 so groß vorgegeben, dass über die Lebensdauer ein vollständiger Verschleiß der Opferfläche 22 nicht auftritt. Somit bleibt der Axialausgleich der Kupplung 12 über die Lebensdauer der Zahnradpumpe 3 erhalten. Die Bauteile der Zahnradpumpe 3 können hierbei zumindest im Wesentlichen unverändert zum Einsatz kommen. Somit ist ohne oder nur mit geringen konstruktiven Änderungen eine Verlängerung der Lebensdauer der Pumpenanordnung 1 mit der Hochdruckpumpe 2 und der Zahnradpumpe 3 möglich.

Die Erfindung ist nicht auf die beschriebenen Ausführungsbeispiele beschränkt.

## Patentansprüche

1. Pumpenanordnung (1), insbesondere für Brennstoffeinspritzanlagen von luftverdichtenden, selbstzündenden Brennkraftmaschinen, mit einer Hochdruckpumpe (2), die eine Hochdruckpumpenwelle (7) aufweist, und einer Zahnradpumpe (3), wobei eine Kupplung (12) zwischen der Hochdruckpumpenwelle (7) und einer Zahnradpumpenwelle (8) der Zahnradpumpe (3) oder einem Zahnrad (10) der Zahnradpumpe (3) vorgesehen ist,
**dadurch gekennzeichnet,**
**dass** die Kupplung (12) zumindest eine Opferfläche (21, 22) aufweist und dass die Opferfläche (21, 22) an einer Opferschicht (17, 18) ausgebildet ist.

2. Pumpenanordnung nach Anspruch 1,
**dadurch gekennzeichnet,**
**dass** die Kupplung (12) über eine Lebensdauer ein axiales Spiel zwischen der Hochdruckpumpenwelle (7) und der Zahnradpumpenwelle (8) beziehungsweise dem Zahnrad (10) ermöglicht.

3. Pumpenanordnung nach Anspruch 1 oder 2,
**dadurch gekennzeichnet,**
**dass** die Hochdruckpumpenwelle (7) einen Zweiflach (14) aufweist, dass der Zweiflach (14) eine erste Seitenfläche (19) und eine von der ersten Seitenfläche (19) abgewandte zweite Seitenfläche (20) aufweist, dass die erste Seitenfläche (19) eine Opferschicht (17) aufweist und dass die zweite Seitenfläche (20) eine Opferschicht (18) aufweist.

4. Pumpenanordnung nach Anspruch 3,
**dadurch gekennzeichnet,**
**dass** die Zahnradpumpenwelle (8) beziehungsweise das Zahnrad (10) eine Nut (15) aufweist und dass der Zweiflach (14) der Hochdruckpumpenwelle (7) zumindest teilweise in die Nut (15) der Zahnradpumpenwelle (8) beziehungsweise des Zahnrads (10) eingreift.

5. Pumpenanordnung nach Anspruch 3 oder 4,
**dadurch gekennzeichnet,**
**dass** die Seitenfläche (19, 20) teilweise mit einer Opferschicht (17,18) beschichtet ist.

6. Pumpenanordnung nach einem der Ansprüche 1 bis 5,
**dadurch gekennzeichnet,**
**dass** eine Stärke (23, 24) der Opferschicht (17, 18) in Bezug auf eine Lebensdauer vorgegeben ist.

7. Pumpenanordnung nach einem der Ansprüche 1 bis 6,
**dadurch gekennzeichnet,**
**dass** die Opferfläche (21, 22) an einem Antriebsstummel (13) der Hochdruckpumpenwelle (7) vorgesehen ist.

8. Pumpenanordnung nach einem der Ansprüche 1 bis 7,
dass auf der Zahnradpumpenwelle (8) ein Zahnrad (10) angeordnet ist, dass die Zahnradpumpenwelle (8) in einem Gehäuseteil (5) der Zahnradpumpe (3) gelagert ist und dass das Gehäuseteil (5) der Zahnradpumpe (3) zumindest mittelbar mit einem Gehäuse (4) der Hochdruckpumpe (2) verbunden ist.

9. Pumpenanordnung nach einem der Ansprüche 1 bis 7,
**dadurch gekennzeichnet,**
**dass** das Zahnrad (10) in einem Gehäuseteil (5) der Zahnradpumpe (3) gelagert ist und dass das Gehäuseteil (5) der Zahnradpumpe (3) zumindest mittelbar mit einem Gehäuse (4) der Hochdruckpumpe (2) verbunden ist.

10. Pumpenanordnung nach einem der Ansprüche 1 bis 9,
**dadurch gekennzeichnet,**
**dass** die Hochdruckpumpe (2) als hochdrehende Hochdruckpumpe (2) ausgestaltet ist.

## Claims

1. Pump arrangement (1), in particular for fuel injection systems of air-compressing, auto-ignition internal combustion engines, having a high-pressure pump (2) which has a high-pressure pump shaft (7), and having a gearwheel pump (3), wherein a coupling (12) is provided between the high-pressure pump shaft (7) and a gearwheel pump shaft (8) of the gearwheel pump (3) or a gearwheel (10) of the gearwheel pump (3),
**characterized**
**in that** the coupling (12) has at least one sacrificial surface (21, 22), and in that the sacrificial surface (21, 22) is formed on a sacrificial layer (17, 18).

2. Pump arrangement according to Claim 1,
**characterized**
**in that** the coupling (12) permits axial play between the high-pressure pump shaft (7) and the gearwheel pump shaft (8) or the gearwheel (10) over a service life.

3. Pump arrangement according to Claim 1 or 2,
**characterized**
**in that** the high-pressure pump shaft (7) has a dihedron (14), in that the dihedron (14) has a first side surface (19) and a second side surface (20) facing away from the first side surface (19), in that the first side surface (19) has a sacrificial layer (17), and in that the second side surface (20) has a sacrificial layer (18).

4. Pump arrangement according to Claim 3,
**characterized**
**in that** the gearwheel pump shaft (8) or the gearwheel (10) has a groove (15), and in that the dihedron (14) of the high-pressure pump shaft (7) engages at least partially into the groove (15) of the gearwheel pump shaft (8) or of the gearwheel (10).

5. Pump arrangement according to Claim 3 or 4,
**characterized**
**in that** the side surface (19, 20) is partially coated with a sacrificial layer (17, 18).

6. Pump arrangement according to one of Claims 1 to 5,
**characterized**
**in that** a thickness (23, 24) of the sacrificial layer (17, 18) is predefined with regard to a service life.

7. Pump arrangement according to one of Claims 1 to 6,
**characterized**
**in that** the sacrificial surface (21, 22) is provided on a drive stub (13) of the high-pressure pump shaft (7).

8. Pump arrangement according to one of Claims 1 to 7,
**characterized**
**in that** a gearwheel (10) is arranged on the gearwheel pump shaft (8), in that the gearwheel pump shaft (8) is mounted in a housing part (5) of the gearwheel pump (3), and in that the housing part (5) of the gearwheel pump (3) is connected at least indirectly to a housing (4) of the high-pressure pump (2).

9. Pump arrangement according to one of Claims 1 to 7,
**characterized**
**in that** the gearwheel (10) is mounted in a housing part (5) of the gearwheel pump (3), and in that the housing part (5) of the gearwheel pump (3) is connected at least indirectly to a housing (4) of the high-pressure pump (2).

10. Pump arrangement according to one of Claims 1 to 9,
**characterized**
**in that** the high-pressure pump (2) is designed as a high-speed high-pressure pump (2).

## Revendications

1. Dispositif de pompage (1), en particulier pour installations d'injection de carburant de moteurs à combustion interne à compression d'air et auto-allumage, comprenant une pompe haute pression (2), qui présente un arbre de pompe haute pression (7), et une pompe à engrenages (3), un accouplement (12) étant prévu entre l'arbre de pompe haute pression (7) et un arbre de pompe à engrenages (8) de la pompe à engrenages (3) ou un pignon (10) de la pompe à engrenages (3),
**caractérisé en ce que**
l'accouplement (12) présente au moins une surface sacrificielle (21, 22) et **en ce que** la surface sacrificielle (21, 22) est réalisée sur une couche sacrificielle (17, 18).

2. Dispositif de pompage selon la revendication 1,
**caractérisé en ce que**
l'accouplement (12) permet, sur toute une durée de vie, un jeu axial entre l'arbre de pompe haute pression (7) et l'arbre de pompe à engrenages (8) ou le pignon (10).

3. Dispositif de pompage selon la revendication 1 ou 2,
**caractérisé en ce que**
l'arbre de pompe haute pression (7) présente un corps dièdre (14), **en ce que** le corps dièdre (14) présente une première surface latérale (19) et une deuxième surface latérale (20) opposée à la première surface latérale (19), **en ce que** la première surface latérale (19) présente une couche sacrificielle (17) et **en ce que** la deuxième surface latérale (20) présente une couche sacrificielle (18).

4. Dispositif de pompage selon la revendication 3,
**caractérisé en ce que**
l'arbre de pompe à engrenages (8) ou le pignon (10) présente une rainure (15) et **en ce que** le corps dièdre (14) de l'arbre de pompe haute pression (7) s'engage au moins en partie dans la rainure (15) de l'arbre de pompe à engrenages (8) ou du pignon (10).

5. Dispositif de pompage selon la revendication 3 ou 4,
**caractérisé en ce que**
les surfaces latérales (19, 20) sont en partie recouvertes d'une couche sacrificielle (17, 18).

6. Dispositif de pompage selon l'une quelconque des revendications 1 à 5,
**caractérisé en ce**
**qu'**une épaisseur (23, 24) de la couche sacrificielle (17, 18) est prédéfinie par rapport à une durée de vie.

7. Dispositif de pompage selon l'une quelconque des revendications 1 à 6,
**caractérisé en ce que**
la surface sacrificielle (21, 22) est prévue au niveau d'un tronçon d'entraînement (13) de l'arbre de pompe haute pression (7).

8. Dispositif de pompage selon l'une quelconque des revendications 1 à 7,
**caractérisé en ce**
**qu'**un pignon (10) est disposé sur l'arbre de pompe à engrenages (8), en ce que l'arbre de pompe à engrenages (8) est supporté dans une partie de boîtier (5) de la pompe à engrenages (3) et en ce que la partie de boîtier (5) de la pompe à engrenages (3) est connectée au moins de manière indirecte à un boîtier (4) de la pompe haute pression (2).

9. Dispositif de pompage selon l'une quelconque des revendications 1 à 7,
**caractérisé en ce que**
le pignon (10) est supporté dans une partie de boîtier (5) de la pompe à engrenages (3) et **en ce que** la partie de boîtier (5) de la pompe à engrenages (3) est connectée au moins de manière indirecte à un boîtier (4) de la pompe haute pression (2).

10. Dispositif de pompage selon l'une quelconque des revendications 1 à 9,
**caractérisé en ce que**
la pompe haute pression (2) est réalisée sous forme de pompe haute pression (2) à grande vitesse de rotation.
